# EUROPÄISCHE PATENTSCHRIFT

(11) **EP 3 406 846 B1**
(45) Veröffentlichungstag und Bekanntmachung des Hinweises auf die Patenterteilung: **19.10.2022**
(21) Anmeldenummer: 18173881.6
(22) Anmeldetag: 23.05.2018
(51) Int. Cl.: E21D 9/10

(54) **BETRIEBSEINRICHTUNG ZUM BETRIEB EINER TUNNELBOHRVORRICHTUNG SOWIE VERFAHREN ZUR HERSTELLUNG EINES TUNNELS**
OPERATING DEVICE FOR OPERATING A TUNNEL DRILLING DEVICE AND METHOD FOR CONSTRUCTING A TUNNEL
DISPOSITIF DE FONCTIONNEMENT DESTINÉ AU FONCTIONNEMENT D'UN DISPOSITIF DE PERÇAGE DE TUNNEL ET PROCÉDÉ DE PERÇAGE D'UN TUNNEL

(30) Priorität: 23.05.2017 DE 102017111213
(43) Veröffentlichungstag der Anmeldung: 28.11.2018
(73) Patentinhaber: Tunnel Service Group GmbH, 52349 Düren (DE)
(72) Erfinder: Justen, Ingo, 52388 Nörvenich (DE); Winkler, Christoph, 52072 Aachen (DE)
(74) Vertreter: Pellengahr, Maximilian Rudolf

(56) Entgegenhaltungen:
- JP-A- H10 220 173
- JP-A- 2008 169 683
- US-A- 3 445 137
- US-A1- 2010 148 566

## Beschreibung

### Einleitung

Die vorliegende Anmeldung betrifft eine Betriebseinrichtung zum Betrieb einer Tunnelbohrvorrichtung zur Einbringung eines Tunnels in einen Boden, umfassend
- einen Vorschubantrieb, mittels dessen die Tunnelbohrvorrichtung in dem Boden vorschiebbar ist,
- einen Werkzeugantrieb, mittels dessen ein Abbauwerkzeug der Tunnelbohrvorrichtung derart antreibbar ist, dass ein sukzessiver Abtrag des Bodens möglich ist,
- mindestens einen Fluidtank zur Vorhaltung eines Antriebsfluids,
- mindestens eine Filtriereinrichtung zur Filtration von Antriebsfluid,
- mindestens eine Kühleinrichtung zur Kühlung von Antriebsfluid, sowie
- mindestens eine Steuerungseinrichtung, mittels der der Vorschubantrieb und/oder der Werkzeugantrieb ansteuerbar ist bzw. sind,
wobei zumindest der Vorschubantrieb sowie der Werkzeugantrieb gemeinsam in einem Container anordbar oder angeordnet sind. Insbesondere betrifft die vorliegende Anmeldung Betriebseinrichtungen für die Herstellung sogenannter "Utility Tunnels", deren Innendurchmesser typischerweise im Bereich zwischen 0,2 m und 5,0 m liegt.

Weiterhin betrifft die vorliegende Anmeldung ein Verfahren zur Herstellung eines Tunnels in einem Boden mittels einer Tunnelbohrvorrichtung.

Unter "Boden" wird im Sinne der vorliegenden Anmeldung sowohl ein Erdreich als auch steiniger Untergrund, beispielsweise Fels, verstanden. Im Bereich von geodätischen Erhöhungen kann der Boden im Sinne der vorliegenden Anmeldung auch bündig mit einer sich anschließenden Geländeoberkante abschließen. Bei derartigen Tunneln wird die Tunnelbohrvorrichtung unmittelbar ausgehend von einem Höhenniveau der Geländeoberkante in eine Erhöhung, beispielsweise einen Berg, geführt.

Der "Vorschubantrieb" bezeichnet im Sinne der vorliegenden Anmeldung denjenigen Antrieb, der dazu geeignet ist, die Tunnelbohrvorrichtung in dem Boden vorzuschieben. In aller Regel umfasst der Vorschubantrieb ein Hydraulikaggregat, mittels dessen eine Vorschubpresse antreibbar ist. Diese Vorschubpresse kann entweder mittelbar oder unmittelbar auf die Tunnelbohrvorrichtung wirken und diese dadurch in dem Boden derart fortschreiben, dass sich die Tunnelbohrvorrichtung entlang einer Längsachse des im Entstehen begriffenen Tunnels fortbewegt.

Die Tunnelbohrvorrichtung als solche umfasst zumindest ein Abbauwerkzeug, mit dem der jeweilige Boden derart abtragbar ist, dass der Tunnel erzeugt wird. Das Abbauwerkzeug kann insbesondere von einem Schneidrad gebildet sein, das um eine zu einer Längsachse des Tunnels parallele Drehachse drehangetrieben wird, wobei an dem Schneidrad angeordnete Schneidkassetten mit dem Material des Bodens eingreifen und diesen dadurch sukzessive abtragen. Es versteht sich, dass im Sinne der vorliegenden Anmeldung sämtliche Abbauwerkzeuge grundsätzlich gemeint sind, die sich zum Abtrag von Boden eignen.

Analog zu dem Vorschubantrieb bezeichnet der "Werkzeugantrieb" im Sinne der vorliegenden Anmeldung einen Antrieb, mittels dessen das Abbauwerkzeug antreibbar ist. Auch der Werkzeugantrieb ist in aller Regel von einem Hydraulikaggregat gebildet, das mittels Hydraulikleitungen mit einem Motor des Abbauwerkzeugs in Wirkverbindung steht.

Unter einem "Container" wird im Sinne der vorliegenden Anmeldung eine bauliche Einheit verstanden, die einen Innenraum nach außen hin mittels Raumbegrenzungselementen, insbesondere mittels Wänden, einer Decke und einem Boden gegenüber der Umwelt abschließt. Insbesondere können derartige Container von Seecontainern gebildet sein, die besonders einfach mittels Lastkraftwagen auf der Straße transportiert werden können. Bei einer derartigen Ausführung kann die Betriebseinrichtung als solche besonders einfach zwischen verschiedenen Aufstellorten transportiert werden.

### Stand der Technik

Betriebseinrichtungen der eingangs beschriebenen Art sind im Stand der Technik bereits bekannt. Sie können als sogenannte "Kompaktcontainer" bezeichnet werden, wobei ein solcher "Kompaktcontainer" die Betriebseinrichtung der eingangs beschriebenen Art als Ganzes innerhalb eines einzigen Containers bevorratet und der Kompaktcontainer auf der Baustelle aufgestellt wird. Die jeweilige Tunnelbohrvorrichtung, mit der ein jeweiliger Tunnel zu erzeugen ist, wird sodann mittels Hydraulikleitungen an den Kompaktcontainer angeschlossen, sodass ein jeweiliges Abbauwerkzeug der Tunnelbohrvorrichtung strömungstechnisch mit dem Werkzeugantrieb verbunden ist. Mittels Betriebs des Werkzeugantriebs kann sodann das Abbauwerkzeug angetrieben werden. Parallel hierzu wird mittels des Vorschubantriebs eine jeweilige Vorschubpresse betrieben, sodass die Tunnelbohrvorrichtung als Ganzes in dem Boden in Richtung einer gewünschten Tunnelachse fortbewegt wird.

Der Betrieb des Werkzeugantriebs innerhalb des Containers wird problematisch, sobald der zu erzeugende Tunnel eine gewisse Grenzlänge überschreitet. Dabei versteht es sich, dass die Hydraulikleitungen, mittels derer das Abbauwerkzeug mit dem Werkzeugantrieb verbunden ist, in gleicher Weise besonders lang ausgeführt werden müssen bzw. mit fortschreitendem Vortrieb der Tunnelbohrvorrichtung in dem Boden analog an Länge gewinnen, da der Abstand zwischen dem Kompaktcontainer und der Tunnelbohrvorrichtung wächst. Mit zunehmender Länge des Tunnels ergibt sich schließlich das Problem, dass die innerhalb der Hydraulikleitungen auftretenden Reibungsverluste einen solchen Wert annehmen, dass der an dem Abbauwerkzeug effektiv ankommende Fluiddruck des Antriebsfluids nicht ausreichend ist, um den Motor des Abbauwerkzeugs in der gewünschten Weise anzutreiben.

Um diesem Problem zu begegnen, sind im Stand der Technik ferner Betriebseinrichtungen bekannt, bei denen der Werkzeugantrieb gemeinsam mit ihm zugeordneten Komponenten innerhalb des Tunnels hinter dem Abbauwerkzeug her geführt wird. Mit anderen Worten wird der Werkzeugantrieb als solcher in der gleichen Weise innerhalb des Tunnels fortbewegt, in der auch die Tunnelbohrvorrichtung fortbewegt wird. Auf diese Weise können die Hydraulikleitungen, mittels derer der Werkzeugantrieb mit dem Abbauwerkzeug verbunden ist, unabhängig von der Länge des zu erstellenden Tunnels dauerhaft auf einer geringen Länge gehalten werden. Derartige externe Antriebe für das Abbauwerkzeug, die innerhalb des Tunnels geführt werden können, können auch als sogenannte "Tunnelaggregate" bezeichnet werden. Dabei versteht es sich, dass zum Betrieb der jeweiligen Tunnelbohrvorrichtung (eigentlich) kein Kompaktcontainer notwendig ist, da der in dem Kompaktcontainer angeordnete Werkzeugantrieb nicht geeignet ist, um das Abbauwerkzeug über die komplette Länge des jeweiligen Tunnels hinweg anzutreiben. Entsprechend kommen regelmäßig sogenannte "Pressencontainer" zum Einsatz, die lediglich noch den Vorschubantrieb sowie zugehörige Komponenten umfassen, um die jeweilige Vorschubpresse betreiben zu können.

Als Ausweichlösung ist es in der Praxis ferner üblich, zur Erstellung eines langen Tunnels einen Kompaktcontainer vorzuhalten, der ausschließlich zum Antrieb eines Vorschubantriebs zum Betrieb der Vorschubpresse verwendet wird, während der in dem Kompaktcontainer befindliche Werkzeugantrieb brach liegt. Letzterer wird mittels eines zusätzlichen Tunnelaggregats bereitgestellt, das hinter dem Abbauwerkzeug her geführt wird.

Insgesamt ergibt sich, dass im Stand der Technik in Abhängigkeit von jeweils individuell zu erstellenden Tunneln eine Vielzahl verschiedener Betriebseinrichtungen bzw. von Teilen derselben vorgehalten werden müssen, wobei in vielen Fällen zur Erstellung eines einzigen Tunnels sogar ein Überschuss von Antrieben vorzuhalten ist, von denen sodann mindestens ein Werkzeugantrieb vollständig ungenutzt bleibt und somit letztlich erhebliche Nachteile in der Wirtschaftlichkeit erzeugt. Eine Betriebseinrichtung zum Betrieb einer Tunnelbohrvorrichtung ist in US3445137A beschrieben.

### Aufgabe

Mithin ist es die Aufgabe der vorliegenden Erfindung, eine Betriebseinrichtung sowie ein Verfahren zur Herstellung eines Tunnels bereitzustellen, mittels der eine gegenüber dem Stand der Technik effizientere Erstellung von Tunneln möglich ist.

### Lösung

Die zugrunde liegende Aufgabe wird erfindungsgemäß dadurch gelöst, dass der Werkzeugantrieb aus dem Container entnehmbar ist. Hierfür ist es erfindungswesentlich, dass die Betriebseinrichtung über einen zweiten Fluidtank verfügt, wobei einer der Fluidtanks dezidiert dem Vorschubantrieb und der andere Fluidtank dezidiert dem Werkzeugantrieb zugeordnet sind. Der dem Werkzeugantrieb zugeordnete Fluidtank bildet sodann gemeinsam mit dem Werkzeugantrieb ein Werkzeugantriebsmodul, das als Ganzes aus dem Container entnehmbar ist. Auf diese Weise kann der Werkzeugantrieb sowohl innerhalb als auch außerhalb des Containers eigenständig betrieben werden.

Die Entnahme des Werkzeugantriebsmoduls aus dem Container ist dabei vorzugsweise derart möglich, dass eine Wirkverbindung zwischen dem Werkzeugantrieb und dem ihm zugeordneten Fluidtank durchgehend bestehen bleibt. Diese Wirkverbindung besteht insbesondere in Hydraulikleitungen, die einen Austausch eines Antriebsfluids, insbesondere eines Öls, zwischen dem Werkzeugantrieb und dem Fluidtank erlauben. Insbesondere ist eine solche Ausführung zu bevorzugen, bei der der Werkzeugantrieb und der Fluidtank im Zuge der Entnahme des Werkzeugantriebsmoduls ihre Relativpositionen zueinander nicht verändern.

Die erfindungsgemäße Betriebseinrichtung hat viele Vorteile. Gegenüber dem Stand der Technik erlaubt sie es vor allem, dass der Betreiber der Betriebseinrichtung in Abhängigkeit des jeweils zu erstellenden Tunnels frei entscheiden kann, ob er den Werkzeugantrieb innerhalb des Containers betreibt oder aus selbigem entnimmt und analog zu einem Tunnelaggregat innerhalb des Tunnels hinter dem Abbauwerkzeug her führt. Auf diese Weise ist es für den Betreiber nicht notwendig, eine Mehrzahl verschiedener Betriebseinrichtungen, beispielsweise sowohl einen Kompaktcontainer als auch einen Pressencontainer als auch ein separates Tunnelaggregat, vorzuhalten, von denen sodann zumindest zeitweise einzelne Betriebseinrichtungen brachliegen, da sie für ein jeweiliges Bauprojekt nicht verwendbar bzw. geeignet sind. Mit anderen Worten hilft die Erfindung dabei, die Investitionskosten in notwendiges Arbeitsmaterial erheblich zu reduzieren, das erforderlich ist, um Leistungen im Bereich des Tunnelbaus anbieten zu können.

Ein weiterer Vorteil der erfindungsgemäßen Betriebseinrichtung besteht in dem zweiten Fluidtank, der grundsätzlich zum Betrieb des Werkzeugantriebs zum Einsatz kommt, das heißt auch dann, wenn der Werkzeugantrieb bzw. das Werkzeugantriebsmodul innerhalb des Containers angeordnet ist. Dieser Zustand ähnelt am ehesten dem oben beschriebenen Kompaktcontainer, bei dem dauerhaft sowohl der Vorschubantrieb als auch der Werkzeugantrieb innerhalb des Containers angeordnet sind. Im Unterschied zum Kompaktcontainer verfügt die erfindungsgemäße Betriebseinrichtung jedoch dauerhaft über separate Fluidtanks für den Vorschubantrieb und den Werkzeugantrieb, während sich beide Antriebe beim Kompaktcontainer einen gemeinsamen Fluidtank teilen. Letzteres ist insoweit nachteilig, als das jeweilige Antriebsfluid, das in dem gemeinsamen Fluidtank vorgehalten wird, jedes Mal vollständig ausgetauscht werden muss, wenn es verschmutzt ist. Derartige Verschmutzungen treten in erster Linie am Eingang des im Entstehen begriffenen Tunnels auf, da die Hydraulikleitungen, die ausgehend von dem Werkzeugantrieb zu dem Abbauwerkzeug geführt sind, bei jedem Einsetzen eines weiteren Rohrsegments des Tunnels aufgetrennt und sodann wieder gekoppelt werden müssen. Hierbei kommt es regelmäßig zu einem verstärkten Eintrag von Schmutz in die Hydraulikleitungen, der schließlich in dem gemeinsamen Fluidtank landet. Im Ergebnis muss folglich im Stand der Technik das gemeinsame Antriebsfluid des Vorschubantriebs und des Werkzeugantriebs insgesamt gewechselt werden, obwohl der Vorschubantrieb als solcher kaum zur Verschmutzung des Antriebsfluids in dem gemeinsamen Fluidtank beiträgt.

Bei der erfindungsgemäßen Ausführung ist der Fluidtank des Vorschubantriebs nunmehr isoliert von dem Fluidtank des Werkzeugantriebs, und zwar auch dann, wenn das Werkzeugantriebsmodul innerhalb des Containers betrieben wird. Dies hat schließlich zur Folge, dass ein Austausch von Antriebsfluid im Zuge einer starken Verschmutzung desselben ausschließlich für den Werkzeugantrieb stattfinden muss, während das Antriebsfluid des Vorschubantriebs in dessen Fluidtank verbleiben kann. Hierdurch können die Kosten für neues Antriebsfluid sowie ökologische Auswirkungen im Zuge des Austauschs des Antriebsfluids deutlich reduziert werden. Weiterhin kann ein Verschleiß des Vorschubantriebs infolge von verschmutztem Antriebsfluid deutlich reduziert werden. Auch wird das Antriebsfluid des Vorschubantriebs bei der getrennten Ausführung der Fluidtanks nicht in der bekannten Weise von dem Temperatureintrag, der hauptsächlich auf das Abbauwerkzeug zurückgeht, beeinträchtigt.

In einer vorteilhaften Ausgestaltung der erfindungsgemäßen Betriebseinrichtung ist das Werkzeugantriebsmodul derart aus dem Container entnehmbar, dass im Zuge der Entnahme zumindest der Werkzeugantrieb sowie der ihm zugeordnete Fluidtank ihre Positionen relativ zueinander nicht verändern. Insbesondere verändert sich ein Abstand zwischen dem Werkzeugantrieb und dem zugehörigen Fluidtank im Zuge der Entnahme des Werkzeugantriebsmoduls aus dem Container nicht. Vorteilhafterweise gilt dies für sämtliche Komponenten des Werkzeugantriebsmoduls. Als solche können neben dem Werkzeugantrieb und dem zugehörigen Fluidtank beispielsweise eine zugehörige Kühleinrichtung, eine Filtriereinrichtung, eine Steuereinheit und dergleichen vorhanden sein. Dies wird nachstehend noch gesondert behandelt.

Die Betriebseinrichtung weiter ausgestaltend umfasst das Werkzeugantriebsmodul eine Trageinheit, auf der zumindest der Werkzeugantrieb und der ihm zugeordnete Fluidtank angeordnet sind. In besonders vorteilhafter Weise wird der Fluidtank unmittelbar als Trageinheit verwendet und erfüllt somit eine Doppelfunktion, nämlich die Lagerung des Antriebsfluids und das "Tragen" von Komponenten des Werkzeugantriebsmoduls. Sofern die Trageinheit von dem Fluidtank gebildet ist, ist der Fluidtank im Sinne der vorliegenden Anmeldung "auf der Trageinheit angeordnet".

Vorteilhafterweise sind sämtliche Komponenten des Werkzeugantriebsmoduls auf der Trageinheit angeordnet. Dies hat den besonderen Vorteil, dass zur Entnahme des Werkzeugantriebsmoduls aus dem Container lediglich die Trageinheit als solche gelöst werden muss und sodann als Ganzes aus dem Container entnommen werden kann. Mit anderen Worten kann das Werkzeugantriebsmodul mittels Lösen eines oder mehrerer zentraler Verbindungsmittel von dem Container gelöst werden, sodass das Werkzeugantriebsmodul als Ganzes entnehmbar ist. Eine Lösung einzelner Verbindungsmittel, die unmittelbar mit einzelnen Komponenten des Werkzeugantriebsmoduls zusammenwirken, entfällt somit.

Umgekehrt kann nach einer Entnahme des Werkzeugantriebsmoduls ein abermaliges Einsetzen desselben in den Container ebenso einfach erfolgen, indem schlichtweg die Trageinheit mitsamt dem übrigen Werkzeugantriebsmodul in den Container eingeführt und gegebenenfalls dort mittels Verbindungsmitteln befestigt wird. Es versteht sich, dass in einer besonders vorteilhaften Ausgestaltung die auf der Trageinheit angeordneten Komponenten des Werkzeugantriebsmoduls ihre relative Ausrichtung zueinander durchgehend beibehalten. Insbesondere sollte das Werkzeugantriebsmodul mitsamt seiner Trageinheit derart ausgestaltet sein, dass für die Entnahme des Werkzeugantriebsmoduls keine Demontage einzelner Komponenten des Werkzeugantriebsmoduls notwendig ist, sondern selbiges einzig und allein mittels einer Demontage der insoweit übergeordneten Trageinheit, auf der die Komponenten des Werkzeugantriebsmoduls angeordnet sind, erfolgen kann.

Unter Verwendung einer vorstehend beschriebenen Trageinheit ist es zudem weiterhin zu bevorzugen, wenn der Container über eine Aufnahme für das Werkzeugantriebsmodul verfügt, die auf die Trageinheit abgestimmt ist, sodass selbige umbaufrei in bzw. an der Aufnahme montierbar und ebenso umgekehrt umbaufrei wieder von der Aufnahme demontierbar ist. Unter "umbaufrei montierbar" bzw. "umbaufrei demontierbar" wird im Sinne der vorliegenden Anmeldung verstanden, dass das Werkzeugantriebsmodul als solches in sich nicht geändert werden muss, um aus dem Container entnommen oder umgekehrt wieder in selbigen eingesetzt werden zu können. Folglich sind solche Ausführungen, bei denen beispielsweise für die Entnahme des Werkzeugantriebsmoduls der Werkzeugantrieb oder der Fluidtank oder eine oder mehrere etwaige andere Komponenten gesondert demontiert und sodann nach der Entnahme wieder montiert werden müssen, als nachteilig zu betrachten. Stattdessen sollte das Zusammenspiel zwischen Container und Werkzeugantriebsmodul möglichst einfach mittels möglichst weniger Verbindungsmittel bzw. Verbindungsstellen möglich sein, sodass ein zügiger und einfacher Ein- und Ausbau des Werkzeugantriebsmoduls erfolgen kann.

Die erfindungsgemäße Betriebseinrichtung weiter ausgestaltend verfügt selbige über eine Steuereinheit, die dem Werkzeugantrieb zugeordnet ist und die eine Verbindung mit der Steuerungseinrichtung aufweist, die insbesondere fest in dem Container angeordnet sein kann. Die Steuereinheit wirkt dabei derart mit dem Werkzeugantrieb zusammen, dass sie von der Steuerungseinrichtung empfangene Steuersignale verarbeiten und somit den Werkzeugantrieb bzw. einzelne Bauteile desselben elektrisch ansteuern kann. Eine solche Steuereinheit ist vorzugsweise als Komponente des Werkzeugantriebsmoduls ausgebildet und ferner gemeinsam mit dem Werkzeugantrieb und dem zugehörigen Fluidtank auf einer gemeinsamen Trageinheit verbaut. Die Steuereinheit hat den besonderen Vorteil, dass das Werkzeugantriebsmodul in seinem ausgebauten, hinter dem Abbauwerkzeug her geführten Zustand lediglich einer sehr geringen Anzahl an Verbindungsleitungen mit dem Container bzw. der dort verbauten Steuerungseinrichtung bedarf. Insbesondere ist es in aller Regel ausreichend, lediglich eine einzige Datenleitung von der Steuerungseinrichtung zu der Steuereinheit zu führen und über diese Datenleitung geführte Steuersignale erst vor Ort an dem Werkzeugantriebsmodul zu verarbeiten und zur Ansteuerung der verschiedenen Komponenten des Werkzeugantriebsmoduls aufzuteilen. Auf diese Weise erlaubt die Steuereinheit einen besonders einfachen externen Betrieb des Werkzeugantriebsmoduls außerhalb des Containers.

In einer besonders vorteilhaften Ausgestaltung wirkt die Steuereinheit mit maximal drei Eingangsleitungen zusammen, die die Steuereinheit mit dem Container verbinden. Mindestens eine dieser Eingangsleitungen ist von der vorstehend bereits erwähnten Datenleitung gebildet. Ferner ist mindestens eine Eingangsleitung von einer Elektroleitung gebildet, die die Steuereinheit mit elektrischem Strom versorgt. Dabei kann es von Vorteil sein, wenn die Steuereinheit ferner eine weitere Elektroleitung umfasst, wobei die beiden Elektroleitungen jeweils elektrischen Strom auf unterschiedlichen Spannungsniveaus, insbesondere auf 400 V und auf 960 V, bereitstellen. Unter "Eingangsleitungen" sind dabei im Sinne der vorliegenden Anmeldung lediglich solche Leitungen zu verstehen, die in Wirkverbindung mit der Steuereinheit stehen. Mithin sind Leitungen, die für den Betrieb und die Wirkungsweise der Steuereinheit keinen Ausschlag geben bzw. diesbezüglich unwirksam bleiben, gleichwohl jedoch an die Steuereinheit angeschlossen sind, und sei es nur baulich, keine Eingangsleitungen im Sinne der vorliegenden Anmeldung.

In einer weiterhin vorteilhaften Ausgestaltung der erfindungsgemäßen Betriebseinrichtung umfasst diese eine zweite, dem Werkzeugantrieb zugeordnete Kühleinrichtung. Diese ist vorzugsweise ebenfalls als Komponente des Werkzeugantriebsmoduls ausgebildet und ferner ebenfalls auf einer gemeinsamen Trageinheit mit den übrigen Komponenten des Werkzeugantriebsmoduls angeordnet. Die zweite Kühleinrichtung bietet den Vorteil, dass das Antriebsfluid des Werkzeugantriebs unmittelbar an den Werkzeugantriebsmodul gekühlt werden kann. Insbesondere ist eine Rückführung in den Container zur Nutzung der dort verbauten Kühleinrichtung nicht erforderlich.

Für den erfindungsgemäßen Erfolg ist dabei grundsätzlich von nachrangiger Bedeutung, in welcher Weise die zweite Kühleinrichtung ausgebildet ist. Diese kann insbesondere mehrstufig ausgebildet sein, wobei eine unmittelbare Kühlung des Antriebsfluids beispielsweise mittels eines Flüssigkeit-Flüssigkeit-Wärmeübertragers vorgenommen wird, mittels dessen die Wärmeenergie des Antriebsfluid auf ein Kühlmittel übergeleitet wird, beispielsweise Glykol. Dieses Kühlmittel kann sodann in einer zweiten Stufe ebenfalls mittels eines Flüssigkeit-Flüssigkeit-Wärmeübertragers gekühlt werden, wobei insbesondere ein Übergang von Wärmeenergie auf Wasser denkbar ist. Hierbei bietet sich vor allem die Nutzung von so genanntem "Speisewasser" an, dass zum Betrieb der Tunnelbohrvorrichtung im Bereich des Abbauwerkzeugs verwendet wird. Dieses Speisewasser kann sodann in einer Nebenfunktion zumindest indirekt die Wärmeenergie des Antriebsfluids abführen. Alternativ ist es für die zweite Stufe der Kühleinrichtung ebenso denkbar, dass das Kühlmittel mittels eines Luft-Flüssigkeit-Wärmeübertragers gekühlt wird. Es versteht sich, dass ferner eine Vielzahl anderer Varianten vorstellbar ist, beispielsweise eine unmittelbare Kühlung des Antriebsfluids mittels eines Luft-Flüssigkeit-Wärmeübertragers oder eine unmittelbare Kühlung des Antriebsfluids mittels des genannten Speisewassers.

Weiterhin kann eine solche Betriebseinrichtung von besonderem Vorteil sein, die über eine zweite, dem Werkzeugantrieb zugeordnete Filtriereinrichtung verfügt, die zur Filtration des in dem zweiten Fluidtank vorgehaltenen Antriebsfluids verwendbar ist. Hierzu ist die zweite Filtriereinrichtung unmittelbar strömungstechnisch mit dem zweiten Fluidtank verbunden. Es versteht sich auch hier, dass die zweite Filtriereinrichtung vorzugsweise als eine Komponente des Werkzeugantriebsmoduls ausgebildet ist.

Im Weiteren kann eine solche Betriebseinrichtung von Vorteil sein, die mindestens einen Transformator aufweist, der zumindest dem Werkzeugantrieb, vorzugsweise nur dem Werkzeugantrieb, zugeordnet ist. Ein solcher Transformator stellt vorzugsweise eine Ausgangsspannung von 960 V bereit. Das hohe Spannungsniveau ist sinnvoll, um vergleichsweise lange Strecken zwischen dem Container und dem Werkzeugantrieb zu überwinden, da Widerstandsverluste bei Verwendung eines niedrigeren Spannungsniveaus über lange Leitungsstrecken ansonsten nicht akzeptabel wären und entsprechend Elektroleitungen mit deutlich vergrößertem Querschnitt verwendet werden müssten. Im Stand der Technik wird ein derartiger Transformator in Verbindung mit Kompaktcontainern konsequenterweise nicht benötigt, da der Werkzeugantrieb in jedem Falle unmittelbar in dem Container angeordnet ist. Lange Leitungsstrecken fallen mithin nicht an. Erfindungsgemäß wird der Werkzeugantrieb der erfindungsgemäßen Betriebseinrichtung unabhängig von seinen Verwendungsort, das heißt entweder innerhalb des Containers oder außerhalb desselben, mit einer Spannung von 960 V versorgt bzw. ist an den Transformator, der 960 V bereitstellt, angeschlossen. Auf diese Weise ist das Werkzeugantriebsmodul in jedem Falle auch dazu geeignet, in einem Tunnel geführt zu werden, wobei eine Strecke zwischen den Werkzeugantriebsmodul und dem Container durchaus erheblich sein kann.

In verfahrenstechnischer Hinsicht wird die zugrunde liegende Aufgabe erfindungsgemäß mittels eines Verfahrens mit den Merkmalen des Anspruchs 10 gelöst:

Das erfindungsgemäße Verfahren lässt sich mittels der erfindungsgemäßen Betriebseinrichtung besonders einfach ausführen. Es bietet den besonderen Vorteil, dass das Werkzeugantriebsmodul sowohl in einer Betriebsweise für "kurze Tunnel" als auch für "lange Tunnel" verwendet werden kann, indem das Werkzeugantriebsmodul wahlweise aus dem Container entnommen oder wieder in den Container eingesetzt wird. Der wesentliche erfindungsgemäße Verfahrensschritt besteht somit darin, dass das Werkzeugantriebsmodul aus einem Container entnommen wird. Derlei ist im Stand der Technik bei Verwendung eines üblichen Kompaktcontainers sowie bei Verwendung eines typischen Tunnelaggregats gerade nicht möglich.

Das Verfahren ist zudem dann besonders vorteilhaft, wenn das Werkzeugantriebsmodul in einem Zeitraum nach einer Fertigstellung eines jeweiligen Tunnels sowie vor einer Erstellung eines weiteren Tunnels wieder in den Container eingesetzt wird. Mit anderen Worten steht es dem Betreiber der jeweiligen Betriebseinrichtung frei, das Werkzeugantriebsmodul aus dem Container zu entnehmen oder wieder einzusetzen. Insbesondere kann er je nach Bausituation entscheiden, wie er vorgehen möchte.

Insbesondere im Zuge der Herstellung eines langen Tunnels, bei dem das Werkzeugantriebsmodul im Zuge der Herstellung des Tunnels aus dem Container entnommen und sodann in den Tunnel eingeführt wird, kann es von besonderem Vorteil sein, das Antriebsfluid des Werkzeugantriebs während eines Anfahrzeitraums mittels einer ersten, fest in dem Container verbauten Kühleinrichtung und während eines zeitlich nach dem Anfahrzeitraum gelegenen Vortriebszeitraums mittels einer zweiten, an dem Werkzeugantriebsmodul angeordneten Kühleinrichtung zu kühlen. Der "Anfahrzeitraum" beschreibt dabei denjenigen Zeitraum, innerhalb dessen ein Anfangsabschnitt des zu erstellenden Tunnels hergestellt wird. Typischerweise schließt sich dieser Anfangsabschnitt unmittelbar an einen Startschacht an, von dem aus der jeweilige Tunnel in den Boden eingebracht wird. In aller Regel umfasst der Anfahrzeitraum das Einbringen der Tunnelbohrvorrichtung in den Boden sowie das Einbringen einer hinter Tunnelbohrvorrichtung folgenden, nicht dauerhaft im Boden verbleibenden Röhre. Es versteht sich, dass in einem solchen Zustand noch kein Tunnelabschnitt hergestellt wurde, in den das Werkzeugantriebsmodul eingeführt werden könnte.

Die beschriebene Vorgehensweise ist gegenüber dem Stand der Technik besonders vorteilhaft. Im Stand der Technik wird - wie vorstehend beschrieben - zur Herstellung eines langen Tunnels ein Tunnelaggregat verwendet, das in jedem Falle außerhalb eines Containers angeordnet ist. Um ein solches Tunnelaggregat zu kühlen, kommt in aller Regel das vorstehend bereits beschriebene Speisewasser zum Einsatz. Hierbei wird eine Speisewasserleitung an das Tunnelaggregat angeschlossen, sodass es in kühlender Weise mit dem Tunnelaggregat bzw. dem dort verwendeten Antriebsfluid zusammenwirken kann. Diese Vorgehensweise ist innerhalb des beschriebenen Anfahrzeitraums aus mehreren Gründen nachteilig. Zum einen ist die Ankupplung des Tunnelaggregats vergleichsweise umständlich, da hierfür die Speisewasserleitung an der Stelle des Tunnelaggregats unterbrochen werden muss. Sobald das Tunnelaggregat dann in den Tunnel geführt wird, muss die Speisewasserleitung an der Stelle des Tunnelaggregats gekoppelt werden. Weiterhin ist die Handhabung der Speisewasserleitung als solcher vergleichsweise aufwendig, da es sich um eine Leitung mit vergleichsweise großem Durchmesser und hoher Steifigkeit handelt. Gerade auf kleinen Baustellen, die beispielsweise im Straßenbau auf beengtem Raum betrieben werden müssen, kann es einen erheblichen Aufwand bedeuten, ein Tunnelaggregat in die Speisewasserleitung anzuschließen.

Die erfindungsgemäße Verfahrensweise sieht demgegenüber eine Kühlung des Antriebsfluids des Werkzeugantriebs mittels der in dem Container verbauten Kühleinrichtung vor, das heißt mittels der Kühleinrichtung, die dem Vorschubantrieb zugeordnet ist. Mit anderen Worten kann das Werkzeugantriebsmodul während des Anfahrzeitraums an die Kühleinrichtung des Containers angeschlossen werden, sodass die Einbindung des Werkzeugantriebsmoduls in die Speisewasserleitung, wie es im Stand der Technik typischerweise erforderlich ist, entfallen kann. Hierdurch wird der Bauablauf während des Anfahrzeitraums des zu erstellenden Tunnels erheblich vereinfacht und beschleunigt.

Vorzugsweise wird dabei das Antriebsfluid des Werkzeugantriebs während des Anfahrzeitraums zumindest mittelbar mittels eines Luft-Flüssigkeit-Wärmeübertragers und während des Vortriebszeitraums mittels eines Arbeitsfluids der Tunnelbohrvorrichtung gekühlt. Bei dem "Arbeitsfluid" kann es sich insbesondere um das vorstehend beschriebene Speisewasser handeln, das zum Zwecke des Materialaustrags an dem Abbauwerkzeug verwendet wird. Vorzugsweise wird das Antriebsfluid des Werkzeugantriebs während des Anfahrzeitraums unmittelbar mittels des Luft-Flüssigkeit-Wärmeübertragers gekühlt, nämlich mittels der fest in dem Container verbauten Kühleinrichtung. Hierbei kann es trotz der im Übrigen vollständigen Trennung der Kreisläufe der Antriebsfluide zu einer geringfügigen Vermischung der Antriebsfluide des Vorschubantriebs und des Werkzeugantriebs kommen.

Die Kühlung des Antriebsfluid des Werkzeugantriebs während des Vortriebszeitraums erfolgt vorzugsweise lediglich mittelbar mittels einer zwischengeschalteten Kühlungsstufe. Dies ist dem Umstand geschuldet, dass die Kühlung mittels des Arbeitsfluids der Tunnelbohrvorrichtung einem realistischen Beschädigungsrisiko unterliegt, das durch die hohe Belastung des Arbeitsfluids mit abrasiven Bestandteilen bedingt ist. Letztere können insbesondere von Abbauprodukten im Zuge der Erstellung des Tunnels gebildet sein. Diese abrasiven Bestandteile können eine Leitung des Arbeitsfluids über die Zeit "durchschleifen". Da es üblich ist, besagte Leitung des Arbeitsfluids unmittelbar mit dem jeweils zu kühlenden Kühlmittel zu umströmen, würde das beschriebene Durchschleifen der Leitung des Arbeitsfluids einen unmittelbaren Eintrag des Kühlmittels mit dem Arbeitsfluid der Tunnelbohrvorrichtung zur Folge haben. Eine unmittelbare Kühlung des Antriebsfluid würde in diesem Zusammenhang bedeuten, dass selbiges im Zuge der Beschädigung der Leitung des Arbeitsfluids in das Arbeitsfluid eingetragen wird. Ein solcher Eintrag hat das Potenzial, die Umwelt empfindlich zu schädigen. Umgekehrt können Bestandteile des Arbeitsfluids in das Antriebsfluid gelangen, was zu einer irreparablen Beschädigung des Werkzeugantriebs führen kann.

Daher ist es von Vorteil, einen sekundären Kühlkreislauf vorzusehen, der mit einem vergleichsweise unschädlichen Kühlmittel, beispielsweise Glykol, ausgestattet ist. Bei einer solchen Konstellation wird Wärmeenergie des Antriebsfluids des Werkzeugantriebs zunächst mittels eines Flüssigkeit-Flüssigkeit-Wärmeübertragers an das jeweilige Kühlmittel übertragen und sodann letzteres mittels des Arbeitsfluids gekühlt. Ein eventuell drohender Eintrag des unschädlichen Kühlmittels in das Arbeitsfluid und damit in die Umwelt ist sodann vergleichsweise unkritisch.

In einer weiterhin vorteilhaften Ausgestaltung des erfindungsgemäßen Verfahrens wird das Werkzeugantriebsmodul nach Fertigstellung einer jeweiligen Tunnelbaustelle, die durchaus auch die Erstellung mehrerer einzelner Tunnel umfassen kann, wieder in den Container eingesetzt. Auf diese Weise kann das Werkzeugantriebsmodul besonders einfach innerhalb des Containers von der Tunnelbaustelle entfernt werden, beispielsweise zur jeweils nächsten Tunnelbaustelle oder zum Bauhof des jeweilig ausführenden Unternehmens.

Weiterhin sieht die vorliegende Erfindung ein Verfahren zur Herstellung eines Tunnels gemäß Anspruch 15 vor. Bei diesem Verfahren wird die erfindungsgemäße Betriebseinrichtung verwendet, wobei das Werkzeugantriebsmodul innerhalb des Containers betrieben wird. Diese Betriebsweise ist grundsätzlich mit derjenigen eines Kompaktcontainers zu vergleichen, wobei letzterer jedoch gerade nicht die hier erfindungsgemäße Betriebseinrichtung mit zwei Fluidtanks verwendet.

### Ausführungsbeispiele

Die erfindungsgemäße Betriebseinrichtung sowie das erfindungsgemäße Verfahren sind nachstehend anhand eines Ausführungsbeispiels, das in den Figuren dargestellt ist, näher erläutert. Es zeigt:
- Fig. 1:: Einen Querschnitt durch eine Tunnelbaustelle, wobei ein Werkzeugantriebsmodul hinter einem Abbauwerkzeug der zugehörigen Tunnelbohrvorrichtung her geführt wird,
- Fig. 2:: den Querschnitt gemäß Figur 1, wobei das Werkzeugantriebsmodul innerhalb eines Containers vorgehalten wird, der zudem auch den Vorschubantrieb beinhaltet, und
- Fig. 3:: Eine perspektivische Ansicht eines Werkzeugantriebsmoduls.

Die vorliegende Erfindung, die in den **Figuren 1 bis 3** dargestellt ist, umfasst eine erfindungsgemäße Betriebseinrichtung **1** sowie eine Tunnelbohrvorrichtung **2** zur Erstellung eines Tunnels **3** in einem Boden **4.** Der zu erstellende Tunnel **3** weist hier einen Innendurchmesser von 1,4 m auf. Die Betriebseinrichtung **1** umfasst einen Container **12,** der hier in Form eines Seecontainers ausgeführt ist. Innerhalb des Containers **12** ist ein Vorschubantrieb **5** angeordnet, der dazu geeignet ist, eine in den Figuren nicht dargestellte Vorschubpresse anzutreiben. Letztere ist dazu geeignet, in einen Startschacht **23** eingesetzt zu werden und dort mittels Zusammenwirken mit einem jeweiligen, der Vorschubpresse zugewandten Rohrsegment **22** des Tunnels **3** den Vortrieb der Tunnelbohrvorrichtung **2** innerhalb des Bodens **4** zu bewerkstelligen. Mittels sukzessiver Einführung weiterer Rohrsegmente **22** in den Tunnel 3 ergibt sich somit schließlich ein fertiger Tunnel 3, der vom Anfang bis zum Ende vollständig mit Rohrsegmenten **22** ausgebildet ist.

Innerhalb des Containers **12** der Betriebseinrichtung **1** sind dauerhaft, das heißt fest verbaut, ein Fluidtank **8** zur Vorhaltung eines Antriebsfluids, eine Filtriereinrichtung **9** zur Filtration des Antriebsfluids sowie eine Kühleinrichtung **10** zur Kühlung des Antriebsfluids vorgesehen. Die Vorschubeinrichtung **5** ist in dem gezeigten Beispiel von einem Hydraulikaggregat gebildet, das mit Öl als Antriebsfluid betrieben wird. Die Kühleinrichtung **10** ist hier in Form eines Luft-Flüssigkeit-Wärmeübertragers ausgebildet. Weiterhin verfügt die Betriebseinrichtung **1** innerhalb des Containers **12** über eine Steuereinrichtung **11,** die für die Steuerung sowohl des Vorschubantriebs **5** als auch des Werkzeugantriebs **6** verantwortlich ist, letzteres in dem gezeigten Beispiel lediglich mittelbar, worauf nachstehend noch gesondert eingegangen wird.

In einem in **Figur 1** dargestellten Zustand der Betriebseinrichtung 1 ist ein Werkzeugantriebsmodul **14,** das einen Werkzeugantrieb **6** umfasst, innerhalb des Tunnels **3** hinter einem Abbauwerkzeug **7** der Tunnelbohrvorrichtung **2** angeordnet. Das Werkzeugantriebsmodul **14,** das sich insbesondere anhand der Darstellung gemäß **Figur 3** ergibt, umfasst neben dem Werkzeugantrieb 6 als solchem ferner einen dem Werkzeugantrieb **6** zugeordneten Fluidtank **13,** eine Kühleinrichtung **17** sowie eine Filtriereinrichtung **18.** Somit verfügt der Werkzeugantrieb **6** über seinen eigenen Fluidtank **13,** der vollständig unabhängig von dem Fluidtank **8** des Vorschubantriebs **5** ausgebildet ist. Der Vorschubantrieb **5** und der Werkzeugantrieb **6** verfügen mithin über vollständig entkoppelte Antriebsfluidkreisläufe. Der Werkzeugantrieb **6,** der Fluidtank **13,** die Kühleinrichtung **17** und die Filtriereinrichtung **18** sind in dem gezeigten Beispiel allesamt als Komponenten des Werkzeugantriebsmoduls **14** ausgebildet. Letzteres umfasst ferner eine Trageinheit **15,** die in dem gezeigten Beispiel in besonderer Weise von dem Fluidtank **13** gebildet ist. Bei dem gezeigten Beispiel wirkt folglich die Struktur des Fluidtanks **13** gleichzeitig als Trageinheit **15** bzw. umgekehrt die Trageinheit **15** gleichzeitig als Fluidtank **13.** Die Trageinheit **15** ist mit einer Mehrzahl von Traghaken **19** ausgestattet, die einen besonders einfachen Transport des gesamten Werkzeugantriebsmoduls **14** beispielsweise mittels eines Krans erlauben. Die Komponenten des Werkzeugantriebsmoduls **14** sind in Kraft übertragender Weise auf der Trageinheit **15** montiert.

Weiterhin umfasst das Werkzeugantriebsmodul **14** eine Steuereinheit **16,** die zur unmittelbaren Ansteuerung der einzelnen Bauteile des Werkzeugantriebsmoduls **14** geeignet ist. Mit anderen Worten bildet die Steuereinheit **16** eine Art Unterverteilung zu der Steuerungseinrichtung **11,** sodass ein Betrieb des Werkzeugantriebsmoduls **14** auch außerhalb des Containers **12** möglich ist, ohne eine unüberschaubare Vielzahl einzelner Steuerungsleitungen unmittelbar von der Steuerungseinrichtung **11** zu den jeweiligen einzelnen Bauteilen des Werkzeugantriebsmoduls **14,** die anzusteuern sind, führen zu müssen. Die Steuereinheit **16** ist gleichermaßen als Komponente des Werkzeugantriebsmoduls **14** ausgestattet und auf der Trageinheit **15** montiert.

Die in **Figur 1** gezeigte Betriebssituation der Betriebseinrichtung **1** ist insbesondere für die Erstellung langer Tunnel **3** vorgesehen, deren Länge einen gewissen Grenzwert überschreitet, der ein Antreiben des Abbauwerkzeug **7** aus dem Container **12** heraus nicht mehr erlaubt. Entsprechend ist das Werkzeugantriebsmodul **14** als solches erfindungsgemäßes aus dem Container **12** entnommen und in den Tunnel **3** eingeführt, sodass es unmittelbar hinter dem Abbauwerkzeug **7** her geführt werden kann. Dies hat den Vorteil, dass Hydraulikleitungen **25,** die den Werkzeugantrieb **6** mit dem Abbauwerkzeug **7** verbinden, unabhängig von der Länge des Tunnels **3** in jedem Falle kurz ausgeführt werden können. Reibungsverluste innerhalb der Hydraulikleitungen **25** können somit auf ein Minimum reduziert werden.

Das Werkzeugantriebsmodul **14** ist in dem gezeigten Beispiel derart ausgebildet, dass es im Zuge seines "Tunnelbetriebs" (**Figur 1**), im Zuge dessen es sich innerhalb des zu erstellenden Tunnels **3** befindet, mittels eines Arbeitsfluids der Tunnelbohrvorrichtung **2** kühlbar ist. Dies betrifft die Kühlung des Antriebsfluids des Werkzeugantriebs **6.** Hierzu verfügt das Werkzeugantriebsmodul **14** über eine Speisewasserleitung **20** sowie einen mit dieser zusammenwirkenden Flüssigkeit-Flüssigkeit-Wärmeübertrager, der in den Figuren nicht dargestellt ist. Die Speisewasserleitung **20** ist in Längsrichtung des Werkzeugantriebsmoduls **14** durch selbiges hindurch geführt. Das sogenannte "Speisewasser" bildet hier das Arbeitsfluid der Tunnelbohrvorrichtung **2.** Die Kühlung des Antriebsfluids erfolgt in dem gezeigten Beispiel mittels einer zweistufigen Kühlung. Bei dieser wird zunächst das Antriebsfluid mittels der Kühleinrichtung **17** gekühlt, die hier in Form eines Flüssigkeit-Flüssigkeit-Wärmeübertragers ausgebildet ist. Mittels der Kühleinrichtung **17** wird Wärmeenergie des Antriebsfluids ausgehend von selbigem auf ein Kühlmittel übergeben, das hier von einem Wasser-Glykol Gemisch gebildet ist. Besagtes Kühlmittel wird mittels einer Kühlmittelpumpe **21** zirkuliert und ausgehend von der Kühleinrichtung **17** in unmittelbaren Kontakt mit einer äußeren Mantelfläche der Speisewasserleitung **20** geleitet. Da die Temperatur des Speisewassers vergleichsweise niedrig ist, kommt es mittels der Speisewasserleitung **20** zu einem Wärmeübergang von dem Kühlmittel über die Speisewasserleitung **20** auf das Speisewasser, das letztlich die Wärmeenergie von dem Werkzeugantriebsmodul **14** abführt. Das abgekühlte Kühlmittel ist sodann wieder in der Lage, in der Kühleinrichtung **17** Wärmeenergie von dem Antriebsfluid des Werkzeugantriebs **6** aufzunehmen.

Im Zuge eines Betriebs des Werkzeugantriebsmoduls **14** innerhalb des Containers **12** ist es besonders einfach, die Kühlung des Antriebsfluids des Werkzeugantriebs **6** mittels der fest in dem Container **12** eingebauten Kühleinrichtung **10** vorzunehmen. Hierfür ist es lediglich erforderlich, Kühlmittelleitungen der Kühleinrichtung **10** beispielsweise an die Kühleinrichtung **17** des Werkzeugantriebsmoduls **14** anzuschließen, insbesondere mittels Schnellkupplungen, die an einen dafür vorgesehenen Anschluss **26** angeschlossen werden können. Ein Überschuss an Wärmeenergie des Kühlmittels des Werkzeugantriebsmoduls **14** kann sodann mittels der in dem gezeigten Beispiel als Luft-Flüssigkeit-Wärmeübertrager ausgebildeten Kühleinrichtung **10** abgeführt werden.

Eine Verbindung des Werkzeugantriebsmoduls **14** mit dem Container **12** erfolgt in dem gezeigten Beispiel gemäß **Figur 1** lediglich noch mittels eines Leitungsstrangs **24.** Dieser umfasst hier insbesondere eine Datenleitung, mittels der Steuerungssignale der Steuerungseinrichtung **11** an die Steuereinheit **16** übergeben werden können, sowie zwei elektrische Leitungen. Erstere dient der Versorgung der Steuereinheit **16** mit elektrischem Strom, wobei der Steuereinheit **16** eine Spannung von 400 V zur Verfügung gestellt wird. Die dritte Leitung dient der Versorgung des Werkzeugantriebs **6** mit elektrischem Strom, wobei aufgrund der vergleichsweise hohen Leistung, die der Werkzeugantrieb **6** bzw. dessen Elektromotor bedarf, zur Vermeidung von Leistungsverlusten ein höheres Spannungsniveau von hier 960 V verwendet wird. Ein entsprechender Transformator **27,** der die von außen zur Verfügung gestellte Eingangsspannung von 400 V auf das genannte Niveau von 960 V hochtransformiert, ist dauerhaft in diesem Container **12** verbaut.

Alternativ ist es ebenso denkbar, einen Transformator als Teil des Werkzeugantriebsmoduls **14** auszubilden, wobei dieser Transformator dazu geeignet wäre, ein hohes Spannungsniveau, beispielsweise ein solches von 960 V, auf ein niedrigeres Spannungsniveau, insbesondere ein solches von 400 V, zu transformieren. Die Versorgung der Steuereinheit **16** könnte somit unmittelbar auf den Werkzeugantriebsmodul **14** erfolgen, sodass insgesamt das Werkzeugantriebsmodul **14** lediglich noch eine einzige elektrische Leitung zur Versorgung desselben mit elektrischem Strom benötigen würde.

Das Werkzeugantriebsmodul **14**, insbesondere dessen Trageinheit **15**, ist derart ausgebildet, dass das Werkzeugantriebsmodul **14** in seiner Gesamtheit sowie umbaufrei in den Container **12** eingesetzt bzw. aus diesem entnommen werden kann. Der Container **12** verfügt hierzu vorzugsweise über eine entsprechende Aufnahme. Ein Zustand, bei dem das Werkzeugantriebsmodul **14** innerhalb des Containers **12** angeordnet ist ("Containerbetrieb"), ist insbesondere **Figur 2** zu entnehmen. Da sämtliche Komponenten des Werkzeugantriebsmoduls **14** in dem gezeigten Beispiel an jeweils für sie vorgesehenen Stellen auf der Trageinheit **15** angeordnet sind, ergibt es sich, dass die einzelnen Komponenten im Zuge des Einsetzens bzw. Entnehmens des Werkzeugantriebsmoduls **14** in bzw. aus dem Container **12** ihre Relativpositionen zueinander nicht verändern. In jedem Fall ist das Werkzeugantriebsmodul **14** derart ausgebildet, dass eine Wirkverbindung zumindest zwischen dem Werkzeugantrieb **6** sowie dem ihm zugeordneten Fluidtank **13** durchgehend bestehen bleiben kann.

Eine Betriebsweise der erfindungsgemäßen Betriebseinrichtung **1** in der in **Figur 2** gezeigten Art, in der das Werkzeugantriebsmodul **14** durchgängig innerhalb des Containers **12** angeordnet ist, kann insbesondere im Zuge der Herstellung kurzer Tunnel **3** angewendet werden. Solche Tunnel sind derart kurz, dass eine maximal notwendige Länge von Hydraulikleitungen **25,** die den Werkzeugantrieb **6** mit dem Abbauwerkzeug **7** der zugehörigen Tunnelbohrvorrichtung **2** verbinden, einen jeweiligen Grenzwert nicht überschreiten, der zu zu hohen Reibungsverlusten innerhalb der Hydraulikleitungen **25** führen würde. Mithin ist in solchen Situationen ein Einführen des Werkzeugantriebsmoduls **14** in den Tunnel **3** in der in **Figur 1** gezeigten Weise nicht erforderlich.

Die erfindungsgemäße Betriebseinrichtung 1 kann demzufolge sowohl in einem "Containerbetrieb" (**Figur 2**) als auch in einem "Tunnelbetrieb" (**Figur 1**) betrieben werden, wobei ein Wechsel zwischen diesen beiden Betriebsarten aufgrund der einheitlichen Ausbildung des Werkzeugantriebsmoduls **14** mit seiner Trageinheit **15** sowie der Abstimmung der Bauform des Werkzeugantriebsmoduls **14** sowie einer komplementären Aufnahme in dem Container **12** besonders einfach und zügig möglich ist. Ein Vorhalten eines bekannten Tunnelaggregats für die Erstellung langer Tunnel ist demzufolge mittels der erfindungsgemäßen Betriebseinrichtung **1** nicht länger erforderlich. Bei der Erstellung eines kurzen Tunnels ist es zudem nicht erforderlich, ein jeweiliges separates Tunnelaggregat, wie es im Stand der Technik bekannt ist, außerhalb einer schützenden Hülle, beispielsweise einem Container, zu lagern und den jeweiligen Witterungsbedingungen sowie Schmutzbelastungen einer typischen Baustelle auszusetzen. Weiterhin können zusätzliche Kosten vermieden werden, die ansonsten in aller Regel von den typischerweise öffentlichen Auftraggebern und somit letztlich von der Allgemeinheit zu tragen sind. Stattdessen kann das Werkzeugantriebsmodul **14** der erfindungsgemäßen Betriebseinrichtung **1** ohne Weiteres in den Container **12** eingesetzt werden und ist somit vor äußeren Einflüssen geschützt.

Es versteht sich, dass die vorstehend im Zusammenhang mit dem Ausführungsbeispiel beschriebenen Merkmale grundsätzlich unabhängig voneinander wirken können und somit nicht zwingend auf die in dem Ausführungsbeispiel dargelegte Merkmalskombination angewiesen sind.

### Bezugszeichenliste

- 1: Betriebseinrichtung
- 2: Tunnelbohrvorrichtung
- 3: Tunnel
- 4: Boden
- 5: Vorschubantrieb
- 6: Werkzeugantrieb
- 7: Abbauwerkzeug
- 8: Fluidtank
- 9: Filtriereinrichtung
- 10: Kühleinrichtung
- 11: Steuerungseinrichtung
- 12: Container
- 13: Fluidtank
- 14: Werkzeugantriebsmodul
- 15: Trageinheit
- 16: Steuereinheit
- 17: Kühleinrichtung
- 18: Filtriereinrichtung
- 19: Traghaken
- 20: Speisewasserleitung
- 21: Kühlmittelpumpe
- 22: Rohrsegment
- 23: Startschacht
- 24: Leitungsstrang
- 25: Hydraulikleitung
- 26: Anschluss
- 27: Transformator

## Patentansprüche

1. Betriebseinrichtung (1) zum Betrieb einer Tunnelbohrvorrichtung (2) zur Einbringung eines Tunnels (3) in einen Boden (4), umfassend
- einen Vorschubantrieb (5), mittels dessen die Tunnelbohrvorrichtung (2) in dem Boden (4) vorschiebbar ist,
- einen Werkzeugantrieb (6), mittels dessen ein Abbauwerkzeug (7) der Tunnelbohrvorrichtung (2) derart antreibbar ist, dass ein sukzessiver Abtrag des Bodens (4) möglich ist,
- mindestens einen Fluidtank (8) zur Vorhaltung eines Antriebsfluids,
- mindestens eine Filtriereinrichtung (9) zur Filtration von Antriebsfluid,
- mindestens eine Kühleinrichtung (10) zur Kühlung von Antriebsfluid, sowie
- mindestens eine Steuerungseinrichtung (11), mittels der der Vorschubantrieb (5) und/oder der Werkzeugantrieb (6) ansteuerbar ist bzw. sind,
wobei zumindest der Vorschubantrieb (5) sowie der Werkzeugantrieb (6) gemeinsam in einem Container (12) anordbar sind,
**gekennzeichnet durch**
einen zweiten Fluidtank (13), wobei der eine Fluidtank (8) dem Vorschubantrieb (5) und der andere Fluidtank (13) dem Werkzeugantrieb (6) zugeordnet sind, sodass der Vorschubantrieb (5) und der Werkzeugantrieb (6) mit separaten Fluidtanks (8, 13) zusammenwirken,
wobei der Werkzeugantrieb (6) gemeinsam zumindest mit dem ihm zugeordneten Fluidtank (13) ein Werkzeugantriebsmodul (14) bildet, das derart aus dem Container (12) entnehmbar ist, dass eine Wirkverbindung zwischen dem Werkzeugantrieb (6) und dem ihm zugeordneten Fluidtank (13) durchgehend bestehen bleibt.

2. Betriebseinrichtung (1) nach Anspruch 1, **dadurch gekennzeichnet, dass** das Werkzeugantriebsmodul (14) derart aus dem Container (12) entnehmbar ist, dass Relativpositionen zumindest des Werkzeugantriebs (6) und des ihm zugeordneten Fluidtanks (13), vorzugsweise Relativpositionen sämtlicher Komponenten des Werkzeugantriebsmoduls (14), im Zuge der Entnahme unverändert bleiben.

3. Betriebseinrichtung (1) nach Anspruch 1 oder 2, **dadurch gekennzeichnet, dass** das Werkzeugantriebsmodul (14) eine Trageinheit (15) umfasst, auf der zumindest der Werkzeugantrieb (6) und der ihm zugeordnete Fluidtank (13), vorzugsweise sämtliche Komponenten des Werkzeugantriebsmoduls (14), angeordnet sind.

4. Betriebseinrichtung (1) nach Anspruch 3, **gekennzeichnet durch** eine in dem Container (12) ausgebildete Aufnahme für das Werkzeugantriebsmodul (14), die derart auf die Trageinheit (15) abgestimmt ist, dass die Trageinheit (15) umbaufrei in bzw. an der Aufnahme montierbar sowie umbaufrei wieder von der Aufnahme demontierbar ist.

5. Betriebseinrichtung (1) nach einem der Ansprüche 1 bis 4, **gekennzeichnet durch** eine Steuereinheit (16), die dem Werkzeugantrieb (6) zugeordnet sowie vorzugsweise eine Komponente des Werkzeugantriebsmoduls (14) ist, wobei die Steuereinheit (16) jeweils eine Verbindung sowohl mit der Steuerungseinrichtung (11) als auch mit dem Werkzeugantrieb (6) aufweist, sodass die Steuereinheit (16) dazu geeignet ist, Steuersignale der Steuerungseinrichtung (11) zu empfangen und den Werkzeugantrieb (6) entsprechend den von der Steuerungseinrichtung (11) empfangenen Steuersignalen elektrisch anzusteuern.

6. Betriebseinrichtung (1) nach Anspruch 5, **dadurch gekennzeichnet, dass** die Steuereinheit (16) mit maximal drei Eingangsleitungen, vorzugsweise maximal zwei Eingangsleitungen, in Wirkverbindung steht, nämlich mit mindestens einer Datenleitung zur Verbindung der Steuereinheit (16) mit der Steuerungseinrichtung (11) sowie mindestens einer Elektroleitung zur Versorgung der Steuereinheit (16) mit elektrischer Energie.

7. Betriebseinrichtung (1) nach einem der Ansprüche 1 bis 6, **gekennzeichnet durch** eine zweite, dem Werkzeugantrieb (6) zugeordnete Kühleinrichtung (17), die vorzugsweise eine Komponente des Werkzeugantriebsmoduls (14) ist.

8. Betriebseinrichtung (1) nach einem der Ansprüche 1 bis 7, **gekennzeichnet durch** eine zweite, dem Werkzeugantrieb (6) zugeordnete Filtriereinrichtung (18), die unmittelbar strömungstechnisch mit dem dem Werkzeugantrieb (6) zugeordneten Fluidtank (13) verbunden ist, wobei die zweite Filtriereinrichtung (18) vorzugsweise eine Komponente des Werkzeugantriebsmoduls (14) ist.

9. Betriebseinrichtung (1) nach einem der Ansprüche 1 bis 8, **gekennzeichnet durch** mindestens einen Transformator, der zumindest dem Werkzeugantrieb (6), vorzugsweise nur dem Werkzeugantrieb (6), zugeordnet ist, wobei der Transformator vorzugsweise eine Ausgangsspannung von 960 V bereitstellt.

10. Verfahren zur Herstellung eines Tunnels (3) in einem Boden (4) mittels einer Betriebseinrichtung (1), die Betriebseinrichtung (1) umfassend
- einen Vorschubantrieb (5), mittels dessen die Tunnelbohrvorrichtung (2) in dem Boden (4) vorschiebbar ist,
- einen Werkzeugantrieb (6), mittels dessen ein Abbauwerkzeug (7) der Tunnelbohrvorrichtung (2) derart antreibbar ist, dass ein sukzessiver Abtrag des Bodens (4) möglich ist, sowie
- zwei Fluidtanks (8, 13),
wobei zumindest der Vorschubantrieb (5) sowie der Werkzeugantrieb (6) gemeinsam in einem Container (12) anordbar sind,
wobei der eine Fluidtank (8) dem Vorschubantrieb (5) und der andere Fluidtank (13) dem Werkzeugantrieb (6) zugeordnet sind, sodass der Vorschubantrieb (5) und der Werkzeugantrieb (6) mit separaten Fluidtanks (8, 13) zusammenwirken,
wobei der Werkzeugantrieb (6) gemeinsam zumindest mit dem ihm zugeordneten Fluidtank (13) ein Werkzeugantriebsmodul (14) bildet, das derart aus dem Container (12) entnehmbar ist, dass eine Wirkverbindung zwischen dem Werkzeugantrieb (6) und dem ihm zugeordneten Fluidtank (13) durchgehend bestehen bleibt,
das Verfahren umfassend die folgenden Verfahrensschritte:
a) Das Werkzeugantriebsmodul (14) wird aus dem Container (12) entnommen, der neben dem Werkzeugantrieb (6) ferner den Vorschubantrieb (5) beinhaltet, wobei der Vorschubantrieb (5) in dem Container (12) verbleibt.
b) Mittels des Vorschubantriebs (5) wird die Tunnelbohrvorrichtung (2) in dem Boden (4) vorgeschoben.
c) Das Werkzeugantriebsmodul (14) wird in den im Entstehen begriffenen Tunnel (3) eingeführt.
d) Das Werkzeugantriebsmodul (14) wird während eines Tunnelvortriebs hinter einem Abbauwerkzeug (7) her geführt.

11. Verfahren nach Anspruch 10, **dadurch gekennzeichnet, dass** das Werkzeugantriebsmodul (14) in einem Zeitraum nach einer Fertigstellung eines jeweiligen Tunnels (3) sowie vor einer Erstellung eines weiteren Tunnels (3) wieder in den Container (12) eingesetzt wird.

12. Verfahren nach Anspruch 10 oder 11, **dadurch gekennzeichnet, dass** ein Antriebsfluid des Werkzeugantriebs (6) während eines Anfahrzeitraums, innerhalb dessen ein Anfangsabschnitt des zu erstellenden Tunnels (3) hergestellt wird, mittels einer ersten, fest in dem Container (12) verbauten Kühleinrichtung (10) und während eines zeitlich nach dem Anfahrzeitraum gelegenen Vortriebszeitraums, in dem das Werkzeugantriebsmodul (14) hinter dem Abbauwerkzeug (7) her geführt wird, mittels einer zweiten, an dem Werkzeugantriebsmodul (14) angeordneten Kühleinrichtung (17) gekühlt wird.

13. Verfahren nach Anspruch 12, **dadurch gekennzeichnet, dass** das Antriebsfluid des Werkzeugantriebs (6) während des Anfahrzeitraums zumindest mittelbar, vorzugsweise unmittelbar, mittels eines Luft-Flüssigkeit-Wärmeübertragers und während des Vortriebszeitraums, vorzugsweise mittelbar, mittels eines Antriebsfluids der Tunnelbohrvorrichtung (2) gekühlt wird.

14. Verfahren nach einem der Ansprüche 10 bis 13, **dadurch gekennzeichnet, dass** das Werkzeugantriebsmodul (14) nach Fertigstellung einer jeweiligen Tunnelbaustelle wieder in den Container (12) eingesetzt wird, wobei vorzugsweise der Vorschubantrieb (5) sowie der Werkzeugantrieb (6) gemeinsam in dem Container (12) befindlich von einem Aufstellort des Containers (12) entfernt werden.

15. Verfahren zur Herstellung eines Tunnels (3) in einem Boden (4) mittels Verwendung einer Betriebseinrichtung (1) nach einem der Ansprüche 1 bis 9,
**dadurch gekennzeichnet, dass**
das Werkzeugantriebsmodul (14) in dem Container (12) befindlich betrieben wird.

## Claims

1. An operating arrangement (1) for operating a tunnel boring machine (2) for constructing a tunnel (3) in a ground (4), comprising
- a feed drive (5), by means of which the tunnel boring machine (2) can be advanced in the ground (4),
- a tool drive (6), by means of which a mining tool (7) of the tunnel boring machine (2) can be driven in such a way that a successive removal of the ground (4) is possible,
- at least one fluid tank (8) for storing a driving fluid,
- at least one filtering arrangement (9) for filtering the driving fluid,
- at least one cooling arrangement (10) for cooling the driving fluid, and
- at least one control arrangement (11), by means of which the feed drive (5) and/or the tool drive (6) can be controlled,
wherein at least the feed drive (5) and the tool drive (6) can be jointly arranged in a container (12), **characterized by**
a second fluid tank (13), wherein the one fluid tank (8) is assigned to the feed drive (5) and the other fluid tank (13) is assigned to the tool drive (6) such that the feed drive (5) and the tool drive (6) interact with separate fluid tanks (8, 13), and wherein the tool drive (6) and at least the fluid tank (13) assigned thereto jointly form a tool driving module (14), which can be removed from the container (12) in such a way that a functional connection between the tool drive (6) and the fluid tank (13) assigned thereto persists continuously.

2. The operating arrangement (1) according to claim 1, **characterized in that** the tool driving module (14) can be removed from the container (12) in such a way that relative positions of at least the tool drive (6) and the fluid tank (13) assigned thereto, preferably relative positions of all components of the tool driving module (14), remain unchanged in the course of the removal.

3. The operating arrangement (1) according to claim 1 or 2, **characterized in that** the tool driving module (14) comprises a carrier unit (15), on which at least the tool drive (6) and the fluid tank (13) assigned thereto, preferably all components of the tool driving module (14), are arranged.

4. The operating arrangement (1) according to claim 3, **characterized by** a receptacle for the tool driving module (14), which is formed in the container (12) and adapted to the carrier unit (15) in such a way that the carrier unit (15) can be respectively mounted in or on the receptacle without alteration and once again removed from the receptacle without alteration.

5. The operating arrangement (1) according to one of claims 1 to 4, **characterized by** a control unit (16) that is assigned to the tool drive (6) and preferably is a component of the tool driving module (14), wherein the control unit (16) is respectively connected to the control arrangement (11) and to the tool drive (6) such that the control unit (16) is suitable for receiving control signals from the control arrangement (11) and for electrically controlling the tool drive (6) in accordance with the control signals received from the control arrangement (11) .

6. The operating arrangement (1) according to claim 5, **characterized in that** the control unit (16) is functionally connected to no more than three input lines, preferably no more than two input lines, namely to at least one data line for connecting the control unit (16) to the control arrangement (11) and to at least one electrical line for supplying the control unit (16) with electric energy.

7. The operating arrangement (1) according to one of claims 1 to 6, **characterized by** a second cooling arrangement (17), which is assigned to the tool drive (6) and preferably is a component of the tool driving module (14).

8. The operating arrangement (1) according to one of claims 1 to 7, **characterized by** a second filtering arrangement (18), which is assigned to the tool drive (6) and directly connected to the fluid tank (13) assigned to the tool drive (6) in a fluidic manner, wherein the second filtering arrangement (18) preferably is a component of the tool driving module (14) .

9. The operating arrangement (1) according to one of claims 1 to 8, **characterized by** at least one transformer that is assigned to at least the tool drive (6), preferably to only the tool drive (6), wherein the transformer preferably makes available an output voltage of 960 V.

10. A method for constructing a tunnel (3) in a ground (4) by means of an operating arrangement (1), with the operating arrangement (1) comprising
- a feed drive (5), by means of which the tunnel boring machine (2) can be advanced in the ground (4),
- a tool drive (6), by means of which a mining tool (7) of the tunnel boring machine (2) can be driven in such a way that a successive removal of the ground (4) is possible, and
- two fluid tanks (8, 13),
wherein at least the feed drive (5) and the tool drive (6) can be jointly arranged in a container (12), wherein the one fluid tank (8) is assigned to the feed drive (5) and the other fluid tank (13) is assigned to the tool drive (6) such that the feed drive (5) and the tool drive (6) interact with separate fluid tanks (8, 13), and
wherein the tool drive (6) and at least the fluid tank (13) assigned thereto jointly form a tool driving module (14), which can be removed from the container (12) in such a way that a functional connection between the tool drive (6) and the fluid tank (13) assigned thereto persists continuously,
with the method comprising the following steps:
a) the tool driving module (14) is removed from the container (12), which in addition to the tool drive (6) also contains the feed drive (5), wherein the feed drive (5) remains in the container (12)
b) the tunnel boring machine (2) is advanced in the ground (4) by means of the feed drive (5)
c) the tool driving module (14) is inserted into the tunnel (3) being constructed
d) the tool driving module (14) is moved so as to follow a mining tool (7) during a tunnel advance.

11. The method according to claim 10, **characterized in that** the tool driving module (14) is reinserted into the container (12) in a period after a completion of a respective tunnel (3) and prior to a construction of another tunnel (3).

12. The method according to claim 10 or 11, **characterized in that** a driving fluid of the tool drive (6) is cooled by means of a first cooling arrangement (10) permanently installed in the container (12) during a start-up period, within which an initial section of the tunnel (3) is constructed, and by means of a second cooling arrangement (17) arranged on the tool driving module (14) during an advance period, which follows the start-up period and in which the tool driving module (14) is moved so as to follow the mining tool (7).

13. The method according to claim 12, **characterized in that** the driving fluid of the tool drive (6) is cooled at least indirectly, preferably directly, by means of an air-liquid heat exchanger during the start-up period and preferably cooled indirectly by means of a driving fluid of the tunnel boring machine (2) during the advance period.

14. The method according to one of claims 10 to 13, **characterized in that** the tool driving module (14) is reinserted into the container (12) after the completion of a respective tunnel construction site, wherein the feed drive (5) and the tool drive (6) preferably are removed from an installation site of the container (12) while being jointly located in the container (12).

15. A method for constructing a tunnel (3) in a ground (4) by using an operating arrangement (1) according to one of claims 1 to 9,
**characterized in that**
the tool driving module (14) is operated while being located in the container (12).

## Revendications

1. Dispositif opérationnel (1), destiné à faire fonctionner un dispositif de forage (2) de tunnels pour ménager un tunnel (3) dans un sol (4), comprenant
- un entraînement d'avance (5), au moyen duquel le dispositif de forage (2) de tunnels peut être avancé dans le sol (4),
- un entraînement d'outil (6), au moyen duquel un outil d'extraction (7) du dispositif de forage (2) de tunnels est susceptible d'être entraîné, de telle sorte qu'un enlèvement successif du sol (4) soit possible,
- au moins un réservoir à fluide (8), destiné à stocker un fluide d'entraînement,
- au moins un dispositif de filtration (9), destiné à filtrer un fluide d'entraînement,
- au moins un dispositif de refroidissement (10), destiné à refroidir un fluide d'entraînement, ainsi
- qu'au moins un dispositif de commande (11), au moyen duquel l'entraînement d'avance (5) et/ou l'entraînement d'outil (6) est ou sont susceptible(s) d'être actionné(s),
au moins l'entraînement d'avance (5), ainsi que l'entraînement d'outil (6) pouvant être placés conjointement dans un conteneur (12),
**caractérisé par**
un deuxième réservoir à fluide (13), l'un (8) des réservoirs à fluide étant associé à l'entraînement d'avance (5) et l'autre réservoir à fluide (13) étant associé à l'entraînement d'outil (6), de telle sorte que l'entraînement d'avance (5) et l'entraînement d'outil (6) interagissent avec des réservoirs à fluide (8, 13) séparés,
l'entraînement d'outil (6) formant conjointement au moins avec le réservoir à fluide (13) qui lui est associé un module d'entraînement d'outil (14) qui est susceptible d'être retiré du conteneur (12), de telle sorte qu'une liaison active entre l'entraînement d'outil (6) et le réservoir à fluide (13) qui lui est associé reste constamment existante.

2. Dispositif opérationnel (1) selon la revendication 1, **caractérisé en ce que** le module d'entraînement d'outil (14) est susceptible d'être retiré du conteneur (12), de telle sorte que des positions relatives au moins de l'entraînement d'outil (6) et du réservoir à fluide (13) qui lui est associé, de préférence des positions relatives de tous les composants du module d'entraînement d'outil (14) restent invariables au fur et à mesure du retrait.

3. Dispositif opérationnel (1) selon la revendication 1 ou 2, **caractérisé en ce que** le module d'entraînement d'outil (14) comprend une unité porteuse (15) sur laquelle sont placés au moins l'entraînement d'outil (6) et le réservoir à fluide (13) qui lui est associé, de préférence l'ensemble des composants du module d'entraînement d'outil (14).

4. Dispositif opérationnel (1) selon la revendication 3, **caractérisé par** un logement conçu dans le conteneur (12) pour le module d'entraînement d'outil (14), qui est adapté à l'unité porteuse (15), de telle sorte que l'unité porteuse (15) soit susceptible d'être montée sans transformation dans ou sur le logement et soit susceptible d'être redémontée également sans transformation du logement.

5. Dispositif opérationnel (1) selon l'une quelconque des revendications 1 à 4, **caractérisé par** une unité de commande (16), qui est associée à l'entraînement d'outil (6) et est de préférence un composant du module d'entraînement d'outil (14), l'unité de commande (16) comportant respectivement une connexion aussi bien avec le dispositif de commande (11) qu'également avec l'entraînement d'outil (6), de sorte que l'unité de commande (16) soit apte à réceptionner des signaux de commande du dispositif de commande (11) et à actionner électriquement l'entraînement d'outil (6), en fonction des signaux de commande réceptionnés de la part du dispositif de commande (11).

6. Dispositif opérationnel (1) selon la revendication 5, **caractérisé en ce que** l'unité de commande (16) est en liaison active avec un maximum de trois lignes d'entrée, de préférence avec un maximum de deux lignes d'entrée, à savoir avec au moins une ligne de données, destinée à connecter l'unité de commande (16) avec le dispositif de commande (11), ainsi qu'avec au moins une ligne électrique, destinée à alimenter l'unité de commande (16) en énergie électrique.

7. Dispositif opérationnel (1) selon l'une quelconque des revendications 1 à 6, **caractérisé par** un deuxième dispositif de refroidissement (17), associé à l'entraînement d'outil (6), qui est de préférence un composant du module d'entraînement d'outil (14)

8. Dispositif opérationnel (1) selon l'une quelconque des revendications 1 à 7, **caractérisé par** un deuxième dispositif de filtration (18), associé à l'entraînement d'outil (6) qui est directement relié fluidiquement avec le réservoir (13) associé à l'entraînement d'outil (6), le deuxième dispositif de filtration (18) étant de préférence un composant du module d'entraînement d'outil (14).

9. Dispositif opérationnel (1) selon l'une quelconque des revendications 1 à 8, **caractérisé par** au moins un transformateur, qui est associé au moins à l'entraînement d'outil (6), de préférence uniquement à l'entraînement d'outil (6), le transformateur mettant à disposition de préférence une tension de sortie de 960 V.

10. Procédé, destiné à créer un tunnel (3) dans un sol (4), au moyen d'un dispositif opérationnel (1), le dispositif opérationnel (1) comprenant
- un entraînement d'avance (5), au moyen duquel le dispositif de forage (2) de tunnels peut être avancé dans le sol (4),
- un entraînement d'outil (6), au moyen duquel un outil d'extraction (7) du dispositif de forage (2) de tunnels est susceptible d'être entraîné, de telle sorte qu'un enlèvement successif du sol (4) soit possible,
- deux réservoirs à fluide (8, 13),
au moins l'entraînement d'avance (5), ainsi que l'entraînement d'outil (6) pouvant être placés conjointement dans un conteneur (12),
l'un (8) des réservoirs à fluide étant associé à l'entraînement d'avance (5) et l'autre réservoir à fluide (13) étant associé à l'entraînement d'outil (6), de telle sorte que l'entraînement d'avance (5) et l'entraînement d'outil (6) interagissent avec des réservoirs à fluide (8, 13) séparés,
l'entraînement d'outil (6) formant conjointement au moins avec le réservoir à fluide (13) qui lui est associé un module d'entraînement d'outil (14) qui est susceptible d'être retiré du conteneur (12) de telle sorte qu'une liaison active entre l'entraînement d'outil (6) et le réservoir à fluide (13) qui lui est associé reste constamment existante,
le procédé comprenant les étapes de procédé suivantes :
a) l'on retire le module d'entraînement d'outil (14) du conteneur (12), qui hormis l'entraînement d'outil (6) contient par ailleurs l'entraînement d'avance (5), l'entraînement d'avance (5) restant dans le conteneur (12),
b) au moyen de l'entraînement d'avance (5), l'on fait avancer le dispositif de forage (2) de tunnels dans le sol (4),
c) l'on introduit le module d'entraînement d'outil (14) dans le tunnel (3) au stade d'être produit,
d) pendant un avancement du tunnel, le module d'entraînement d'outil (14) est guidé derrière un outil d'extraction (7).

11. Procédé selon la revendication 10, **caractérisé en ce que** l'on réinsère le module d'entraînement d'outil (14) dans le conteneur (12) dans une période après l'achèvement d'un tunnel (3) respectif et avant une création d'un autre tunnel (3).

12. Procédé selon la revendication 10 ou 11, **caractérisé en ce que** l'on refroidit un fluide d'entraînement de l'entraînement d'outil (6) pendant une période de démarrage au cours de laquelle l'on réalise une tronçon initial du tunnel (3) qui doit être créé, au moyen d'un premier dispositif de refroidissement (10), fixement monté dans le conteneur (12) et pendant une période d'avance temporairement située après la période de démarrage, au cours de laquelle le module d'entraînement d'outil (14) est guidé derrière l'outil d'extraction (7), au moyen d'un deuxième dispositif de refroidissement (17) placé sur le module d'entraînement d'outil (14).

13. Procédé selon la revendication 12, **caractérisé en ce que** pendant la période de démarrage, le fluide d'entraînement de l'entraînement d'outil (6) est refroidi au moins indirectement, de préférence directement au moyen d'un échangeur thermique air/liquide et pendant la période d'avance, de préférence indirectement au moyen d'un fluide d'entraînement du dispositif de forage (2) de tunnels.

14. Procédé selon l'une quelconque des revendications 10 à 13, **caractérisé en ce qu'**après l'achèvement d'un chantier de tunnel respectif, l'on réinsère le module d'entraînement d'outil (14) dans le conteneur (12), de préférence l'entraînement d'avance (5), ainsi que l'entraînement d'outil (6) se trouvant conjointement dans le conteneur (12) étant retirés d'un lieu d'implantation du conteneur (12).

15. Procédé destiné à créer un tunnel (3) dans un sol (4), en utilisant un dispositif opérationnel (1) selon l'une quelconque des revendications 1 à 9,
**caractérisé en ce que**
l'on fait fonctionner le module d'entraînement d'outil (14) lorsqu'il se trouve dans le conteneur (12).
